# EUROPÄISCHE PATENTSCHRIFT

(11) **EP 3 810 870 B1**
(45) Veröffentlichungstag und Bekanntmachung des Hinweises auf die Patenterteilung: **20.07.2022**
(21) Anmeldenummer: 19726589.5
(22) Anmeldetag: 15.05.2019
(51) Int. Cl.: E04H 7/18, B65D 88/08, B65D 90/08, E04H 7/28, E04H 7/20

(54) **FERTIGTEILBEHÄLTER**
TANK OF PREFABRICATED PARTS
CONTENEUR PRÉFABRIQUÉ

(30) Priorität: 17.05.2018 DE 102018111929
(43) Veröffentlichungstag der Anmeldung: 28.04.2021
(73) Patentinhaber: Drössler GmbH Umwelttechnik, 57080 Siegen (DE)
(72) Erfinder: FELDMANN, Harald, 57489 Drolshagen (DE); STAHL, Michael, 57462 Olpe (DE); BLEUEL, Frank, 57234 Wilnsdorf (DE)
(74) Vertreter: Grosse, Wolf-Dietrich Rüdiger
(86) Internationale Anmeldenummer: PCT/EP2019/062482
(87) Internationale Veröffentlichungsnummer: WO 2019/219746

(56) Entgegenhaltungen:
- EP-A1- 0 207 337
- WO-A1-2013/029743
- GB-A- 2 322 901
- US-A- 1 370 415
- US-A- 3 407 007

## Beschreibung

Die Erfindung betrifft einen Fertigteilbehälter, der zumindest teilweise aus auf einer Fundamentplatte aufstehenden, zwischen sich Vertikalfugen ausbildenden Fertigbeton-Wandelementen besteht, wobei jedes aufstehende Fertigbeton-Wandelement mindestens zwei horizontal angeordnete Hüllrohre aufweist, deren Enden den Enden der Hüllrohre der weiteren Fertigbeton-Wandelemente gegenüberstehen, und wobei die Hüllrohre Spannlitzen aufnehmen, über welche der Fertigteilbehälter unter Vorspannung gesetzt ist.

Betonbehälter, die beispielsweise als Fermenter, Wasserspeicher, Spänesilo oder Wassertürme Verwendung finden, werden bereits seit langem aus Ortbeton hergestellt, wobei eine Gleitschaltung eingesetzt wird, um die gewünschte Höhe des Behälters zu erlangen. Dabei sind zwar große Höhen der Behälter realisierbar. Diese in Ortbeton-Bauweise hergestellten Behälter sind jedoch sehr kostenintensiv und die Herstellung ist langwierig.

Aus diesem Grunde werden auch schon die gattungsgemäßen Fertigteilbehälter hergestellt, bei denen auf einer Fundamentplatte aufrecht stehend Fertigbeton-Wandelemente miteinander durch horizontal angeordnete umlaufende Litzen verbunden und unter Vorspannung gesetzt werden. Vorteil dieser Fertigteilbehälter ist, dass die Fertigteile in einem Fertigbetonwerk schnell, jederzeit unter optimalen Bedingungen und kostengünstig hergestellt werden können, und bei Bedarf an die jeweilige Baustelle verbracht werden können.

Das Verbringen der Fertigbeton-Wandelemente an die entsprechende Baustelle erfolgt regelmäßig mittels Lastkraftwagen, die sich üblicherweise zunächst auf dem normalen Straßennetz bewegen. Dazu müssen Vorschriften über die Länge und Breite der Lastkraftwagen und ggf. auch Höhe der Lastkraftwagen berücksichtigt werden. Aus diesem Grunde lassen sich regelmäßig Fertigbeton-Wandelemente mit einer Länge, die später die Höhe darstellt, von 15 bis maximal 18 m und Breiten von maximal 4 m transportieren, wobei es sich hier schon um Sonderfahrzeuge handelt. Üblicherweise werden die Fertigbeton-Wandelemente für einen guten Transport in Höhenabmessungen von 6 bis 12 m und Breiten von bis zu 3 m hergestellt.

Damit lassen sich Fertigteilbehälter in Höhen von lediglich 6 bis 12, maximal 18 m errichten. Sollen aus verfahrenstechnischen Gründen größere Höhen der Behälter realisiert werden, lassen sich diese bisher lediglich in der Ortbeton-Bauweise teuer und zeitaufwendig herstellen.

Durch die DE 10 2009 014 926 A1 sind bereits Fertigbauwerke größerer Höhe bekannt geworden, bei denen die Kletterbauweise angewandt wurde. Diese Türme für Windkraftanlagen werden vertikal vorgespannt, um die entsprechenden Kräfte aufzunehmen. Ein Innendruck, wie er bei Betonbehältern wie Fermentern, Güllebehältern oder Wasserbehältern auftreten kann, ist bei diesen Turmbauwerken nicht zu erwarten. Auch auf Dichtigkeit muss bei diesen Turmbauwerken nicht beachtet werden. D.h. diese Bauwerke sind nicht als Fertigteilbehälter verwendbar. GB 2 322 901 A zeigt einen Fertigteilbehälter gemäß der Präambel des Anspruchs 1. EP 0 207 337 A1, WO 2013/029743 A1, US 3 407 007 A und US 1 370 415 A offenbaren Fertigteilbehälter welche den weiteren Stand der Technik widerspiegeln.

Der Erfindung liegt die Aufgabe zugrunde, gattungsgemäße Behälter derart weiterzuentwickeln, dass sich Höhen größer 15 m kostengünstig und sehr schnell realisieren lassen sowie ein Montagekonzept aufzuzeigen, welches den schnellen, kostengünstigen und sicheren Aufbau der Fertigteilbehälter gewährleistet.

Zur Lösung der Aufgabe wird vorgeschlagen, dass eine gerade Anzahl von auf der Fundamentplatte aufstehenden Fertigbeton-Wandelementen vorgesehen ist, wobei eine Hälfte der aufstehenden Fertigbeton-Wandelemente nur die halbe Höhe der zweiten Hälfte der aufstehenden Fertigbeton-Wandelemente aufweist, dass auf jedem der auf der Fundamentplatte aufstehenden Fertigbeton-Wandelemente mindestens ein weiteres Fertigbeton-Wandelement ganzer und / oder halber Höhe aufsteht, dass die Fertigbeton-Wandelemente halber Höhe mindestens zwei vertikal beabstandete, horizontal angeordnete Hüllrohre und die Fertigbeton-Wandelemente der ganzen Höhe mindestens vier vertikal beabstandete, horizontal angeordnete Hüllrohre aufweisen, wobei die mindestens zwei bzw. vier Hüllrohre benachbarter Fertigbeton-Wandelemente eines Fertigteilbehälters in jeweils gleichen Ebenen angeordnet sind, und in jeder Ebene jeweils umlaufende Spannlitzen umschließen.

Grundsätzlich ist auch das Vorsehen einer ungeraden Anzahl von auf der Fundamentplatte aufstehenden Fertigbeton-Wandelementen möglich. Im Bereich der dann nicht wechselnden Fertigbeton-Wandelemente-Höhen können gegebenenfalls für einen guten Halt der Wand zusätzliche Maßnahmen wie z.B. das Einbringen nicht nur von Fertigbeton-Wandelementen ganzer Höhe sondern auch von Fertigbeton-Wandelementen halber Höhe und/oder das Vorsehen zusätzlicher Verbindungsmittel eingeplant werden.

Die Fertigbeton-Wandelemente ganzer Höhe können z. B. leicht transportierbare Längen von 10 m und Breiten von 3 m aufweisen, während die Fertigbeton-Wandelemente halber Höhe lediglich 5 m Länge und 3 m Breite besitzen und ebenfalls ohne Probleme zu transportieren sind. Durch das Aufstellen der Fertigbeton-Wandelemente alternierend in ganzer Länge und halber Länge ergeben sich zwischen den Fertigbeton-Wandelementen ganzer Länge Lücken, in welche wieder die leicht transportierbaren und auch vor Ort leicht handelbaren Fertigbeton-Wandelemente ganzer Länge einsetzbar sind. Dadurch entsteht eine Kletterbauweise, mit der auch Höhen der Fertigteilbehälter größer 15 bzw. 18 m ohne Weiteres möglich sind, wobei die Fertigbeton-Wandelemente leicht und ohne Sondergenehmigung zu transportieren und vor Ort wegen ihrer handelbaren Größe leicht zu verarbeiten sind.

Es hat sich bewährt, dass die Spannlitzen rechtwinklig zur jeweiligen Stoßfläche der Fertigbeton-Wandelemente, aus denen sie herausragen, verlaufen.

Dadurch wird erreicht, dass die Spannkräfte im Bereich der Stoßstellen stets rechtwinklig zur Stoßfläche in die Wandelemente eingeleitet werden, so dass die Stoßflächen stets optimal zueinander angeordnet und besonders gut die Reibkräfte zwischen sich aufnehmen können und keine Gleitbewegungen entstehen können.

Vorteilhaft ist, wenn in den horizontalen Ebenen, in denen die mindestens zwei oder vier Hüllrohre angeordnet sind, jeweils mehrere, Spannlitzen aufnehmende Hüllrohre vorgesehen sind.

Dadurch wird durch innenseitige und außenseitige Spannelemente eine besonders hohe Spannglieddichte ermöglicht, die bei hohen Fertigteilbehälter, insbesondere in deren unteren Bereich, für optimale Vorspannungseinstellung eingesetzt werden können.

Bedeutsam ist, dass im Bereich der horizontalen Stoßstellen zwischen den Fertigbeton-Wandelementen eine sich im Wesentlichen über die gesamte Länge der Stoßstellen erstreckende Feder-Nut-Verbindung vorgesehen ist. Alternativ können auch im Bereich jeder horizontalen Stoßstelle zwischen den Fertigbeton-Wandelementen mindestens zwei horizontal beabstandete, in Ausnehmungen der gegenüberliegenden Fertigbeton-Wandelemente angeordnete Bolzen vorgesehen sein.

Die Feder-Nut-Verbindung im Bereich der horizontalen Stoßstellen aber auch die Bolzen verhindern, dass sich die aufeinander aufstehenden Fertigbeton-Wandelemente in Richtung nach außen bzw. innen des Behälters ungewollt gegeneinander bewegen können. Die Feder-Nut-Verbindungen gewährleisten zudem eine bessere Dichtigkeit des Behälters, da sich die Verbindungsfläche zwischen den aufeinander aufstehenden Fertigbeton-Wandelementen und damit der Dichtbereich vergrößert und Flüssigkeiten z. B. zunächst nach oben gepresst werden müssten, um dann an der Außenwand austreten zu können.

Um einen möglichst einheitlichen Aufbau der Wände und eine gute Dichtigkeit der Fugen bzw. Stoßstellen zu erreichen hat es sich bewährt, dass sowohl die vertikalen als auch die horizontalen Stoßstellen mit Injektionsmörtel verpresst sind. Um noch größere Sicherheit zu erlangen wird vorgeschlagen, dass die in Hüllrohren angeordneten Spannlitzen ummantelt sind, und die Hüllrohre mit Injektionsmörtel verpresst werden.

Dadurch ergibt sich eine im Wesentlichen einheitlich, und vor allem dichte Wandgestaltung der Fertigteilbehälter.

Derartige Fertigteilbehälter lassen sich in runder Form, Polygonform oder auch oval ausbilden.

Obwohl diese Konstruktion anders als bei den bisher bekannten Fertigteilbehältern neben den Vertikalfugen auch Horizontalfugen aufweisen, können diese Fertigteilbehälter wasserdicht ausgeführt werden. Wider Erwarten brauchen anders als bei den in Kletterbauweise hergestellten hohen Türmen bei diesen hohen Fertigteilbehältern keine vertikalen Spannlitzen vorgesehen werden. Der notwendige Halt wird durch Eigengewicht, überdrückte Fugen und den Versatz dieser Fugen erreicht. Nachahmenswert ist das folgende Verfahren zur Herstellung der erfindungsgemäßen Fertigteilbehälter, bei dem nach Erstellung und Abbinden einer Fundamentplatte auf diese ein Ring aus aufrecht stehenden Fertigbeton-Wandelementen angeordnet wird, wobei sich Fertigbeton-Wandelemente halber Länge und Fertigbeton-Wandelemente ganzer Länge abwechseln, weiterhin werden in die mindestens zwei vertikal beabstandeten Hüllrohre der Fertigbeton-Wandelemente halber Höhe und die mit diesen kommunizierenden unteren Hüllrohre der Fertigbeton-Wandelemente ganzer Höhe Spannlitzen eingezogen und die Enden der Spannlitzen miteinander spannbar verbunden, so dass sich die aufstehenden Fertigbeton-Wandelemente von den Spannlitzen gehalten, gegeneinander abstützen, anschließend werden in die Lücken zwischen den Fertigbeton-Wandelementen ganzer Länge nunmehr Fertigbeton-Wandelemente ganzer Länge eingesetzt und durch Spannlitzen gesichert. Dieser Vorgang des Einsetzens von Fertigbeton-Wandelementen ganzer Länge in die immer wieder entstehenden Lücken wird so lange wiederholt, bis die gewünschte Höhe des Fertigteilbehälters erreicht wird. Wenn die gewünschte Höhe des Fertigteilbehälters erreicht ist werden in die vorhandenen Lücken zwischen den Fertigbeton-Wandelementen Fertigbeton-Wandelemente halber Höhe eingesetzt und wiederum durch Spannlitzen gesichert. Im Anschluss daran werden sowohl die vertikalen als auch die horizontalen Fugen und die Hüllrohre mit Injektionsmörtel ausgefüllt. Nach Abbindung des Injektionsmörtels werden die Spannlitzen so verspannt, dass der Fertigteilteilbehälter die gewünschte Vorspannung aufweist, wobei die Vorspannung den zu erwartenden Innendruck bei regulärer Benutzung des Fertigteilbehälters übersteigt.

Die Erfindung wird anhand einer Zeichnung näher erläutert. Dabei zeigt:
- Figur 1: den vereinfacht dargestellten unteren Ring eines erfindungsgemäßen Fertigteilbehälters,
- Figur 2: eine Teilansicht eines Behälters mit angedeuteten Hüllrohren und Spannlitzen, und
- Figur 3: zwei aufeinander angeordnete Fertigbeton-Wandelemente in Seitenansicht und geschnitten.

Figur 1 zeigt perspektivisch dargestellt eine Fundamentplatte 1, auf der Fertigbeton-Wandelemente halber Höhe 2 und Fertigbeton-Elemente ganzer Höhe 3 sich abwechseln. Vereinfacht ist hier ein Polygon aus nur acht Elementen dargestellt. Die Fertigteilbehälter z.B. als Wasserspeicher, Fermenter oder Güllespeicher werden üblicherweise aus 10 und mehr, vorzugsweise eine gerade Anzahl bildenden Fertigbeton-Wandelementen hergestellt, die auch eine Krümmung aufweisen können, so dass runde Behälter realisierbar sind.

Figur 2 zeigt einen Ausschnitt eines erfindungsgemäßen Fertigteilbehälters. Hier sind auf der Fundamentplatte 1 Fertigbeton-Wandelemente halber Höhe 2 und ganzer Höhe 3 abwechselnd angeordnet. In die Lücken zwischen den Fertigbeton-Wandelementen ganzer Höhe 3 sind wiederum Fertigbeton-Wandelemente ganzer Höhe 3 eingesetzt.

In Figur 2 sind weiterhin die mindestens zwei Hüllrohre 4 der Fertigbeton-Wandelemente halber Höhe 2 sowie die mindestens vier Hüllrohre 5 der Fertigbeton-Wandelemente ganzer Höhe 3 angedeutet. In den Hüllrohren 4 und 5 sind die Spannlitzen 6 angedeutet.

Die dargestellten vertikalen Stoßstellen 7 und horizontalen Stoßstellen 8 sowie die Hüllrohre 4 und 5 sind mit Injektionsmörtel verfüllt, so dass sich eine einheitliche Wand 9 ergibt, die auch in ihrem Inneren im Bereich der Hüllrohre 4 und 5 keine Hohlräume aufweisen.

Figur 3 zeigt in Seitenansicht und geschnitten dargestellt zwei Fertigbeton-Wandelemente ganzer Höhe 3 im Bereich ihrer horizontalen Stoßstelle 8. Weiterhin sind die Hüllrohre 5 zu erkennen, in denen die Spannlitzen 6 angeordnet sind. Sowohl die horizontale Stoßstelle 8 als auch die Hüllrohre 5 sind mit Injektionsmörtel ausgefüllt.

### Bezugszeichenliste

- 1: Fundamentplatte
- 2: Fertigbeton-Wandelement halber Höhe
- 3: Fertigbeton-Wandelement ganzer Höhe
- 4: Hüllrohr
- 5: Hüllrohr
- 6: Spannlitzen
- 7: Vertikale Stoßstelle
- 8: Horizontale Stoßstelle
- 9: Wand

## Patentansprüche

1. Fertigteilbehälter der zumindest teilweise aus auf einer Fundamentplatte (1) aufstehenden, zwischen sich Vertikalfugen (7) ausbildenden Fertigbeton-Wandelementen besteht, wobei jedes aufstehende Fertigbeton-Wandelement mindestens zwei horizontal angeordnete Hüllrohre (5) aufweist, deren Enden den Enden der Hüllrohre (5) der weiteren Fertigbeton-Wandelemente gegenüberstehen, und wobei die Hüllrohre (5) Spannlitzen (6) aufnehmen, über welche der Fertigteilbehälter unter Vorspannung gesetzt ist,
**dadurch gekennzeichnet,**
**dass** eine vorzugsweise gerade Anzahl von auf der Fundamentplatte (1) aufstehenden Fertigbeton-Wandelementen vorgesehen ist, wobei eine Hälfte der aufstehenden Fertigbeton-Wandelemente nur die halbe Höhe (2) der zweiten Hälfte der aufstehenden Fertigbeton-Wandelemente aufweist,
**dass** auf jedem der auf der Fundamentplatte (1) aufstehenden Fertigbeton-Wandelemente mindestens ein weiteres Fertigbeton-Wandelement ganzer (3) und / oder halber Höhe (2) aufsteht,
**dass** die Fertigbeton-Wandelemente halber Höhe (2) mindestens zwei vertikal beabstandete, horizontal angeordnete Hüllrohre (4) und die Fertigbeton-Wandelemente der ganzen Höhe (3) mindestens vier vertikal beabstandete, horizontal angeordnete Hüllrohre (5) aufweisen,
wobei die mindesten zwei bzw. vier Hüllrohre benachbarter Fertigteilbeton-Wandelemente eines Fertigteilbehälters in jeweils gleichen Ebenen angeordnet sind und in jeder Ebene jeweils umlaufende Spannlitzen (6) umschließen.

2. Fertigteilbehälter nach Anspruch 1,
**dadurch gekennzeichnet,**
**dass** die Spannlitzen (6) rechtwinklig zur jeweiligen vertikalen Stoßfläche der Fertigbeton-Wandelemente, aus denen sie herausragend, verlaufen.

3. Fertigteilbehälter nach Anspruch 1 oder 2,
**dadurch gekennzeichnet,**
**dass** in den horizontalen Ebenen, in denen die mindesten zwei oder vier Hüllrohre angeordnet sind, jeweils mehrere, Spannlitzen (6) aufnehmende Hüllrohre (5, 5') vorgesehen sein können.

4. Fertigteilbehälter nach einem der Ansprüche 1 bis 3,
**dadurch gekennzeichnet,**
**dass** im Bereich der horizontalen Stoßstellen (8) zwischen den Fertigbeton-Wandelementen eine sich im Wesentlichen über die gesamte Länge der Stoßstellen erstreckende Feder-Nut-Verbindung vorgesehen ist.

5. Fertigteilbehälter nach einem der Ansprüche 1 bis 3,
**dadurch gekennzeichnet,**
**dass** im Bereich jeder horizontalen Stoßstelle zwischen den Fertigbeton-Wandelementen mindestens zwei horizontal beabstandete, in jeweiligen Ausnehmungen der gegenüber liegenden Fertigbeton-Wandelemente angeordnete Bolzen vorgesehen sind.

6. Fertigteilbehälter nach einem der Ansprüche 1 bis 5,
**dadurch gekennzeichnet,**
**dass** sowohl die vertikalen als auch die horizontalen Stoßstellen mit Injektionsmörtel verpresst sind.

7. Fertigteilbehälter nach einem der Ansprüche 1 bis 6,
**dadurch gekennzeichnet,**
**dass** die in den Hüllrohren (4, 5) angeordneten Spannlitzen (6) ummantelt sind, und die Hüllrohre (4, 5) mit Injektionsmörtel verpresst sind.

8. Fertigteilbehälter nach einem der Ansprüche 1 bis 7,
**dadurch gekennzeichnet,**
**dass** der Fertigteilbehälter rund oder polygonförmig oder oval ausgebildet ist.

9. Verfahren zur Herstellung von Fertigteilbehältern nach einem der Ansprüche 1 bis 8,
**dadurch gekennzeichnet,**
**dass** nach Erstellung und Abbinden einer Fundamentplatte (1) auf diese ein Ring aus aufrecht stehenden Fertigbeton-Wandelementen angeordnet wird, wobei sich Fertigbeton-Wandelemente halber Höhe (2) und Fertigbeton-Wandelemente ganzer Höhe (3) abwechseln,
**dass** in die mindestens zwei vertikal beabstandeten Hüllrohre (4) der Fertigbeton-Wandelemente halber Höhe (2) und die mit diesen kommunizierenden unteren Hüllrohre (5) der Fertigbeton-Wandelemente ganzer Höhe (3) Spannlitzen (6) eingezogen und die Enden der Spannlitzen (6) miteinander spannbar verbunden werden, so dass sich die aufstehenden Fertigbeton-Wandelemente von den Spannlitzen (6) gehalten, gegeneinander abstützen,
**dass** in die Lücken zwischen den Fertigbeton-Wandelementen ganzer Höhe (3) nunmehr Fertigbeton-Wandelemente ganzer Höhe (3) eingesetzt und durch Spannlitzen (6) gesichert werden,
**dass** dieser Vorgang des Einsetzens von Fertigbeton-Wandelementen ganzer Höhe (3) in die immer wieder entstehenden Lücken so lange wiederholt wird, bis die gewünschte Höhe des Fertigteilbehälters erreicht wird, dass, wenn die gewünschte Höhe des Fertigteilbehälters erreicht ist in die vorhandenen Lücken zwischen den Fertigbeton-Wandelementen ganzer Höhe (3) Fertigbeton-Wandelemente halber Höhe (2) eingesetzt und wiederum diese durch Spannlitzen (6) gesichert werden,
**dass** im Anschluss daran sowohl die vertikalen als auch die horizontalen Fugen und die Hüllrohre (4, 5) mit Injektionsmörtel ausgefüllt werden,
und **dass** nach Abbindung des Injektionsmörtels die Spannlitzen (6) so verspannt werden, dass der Fertigteilteilbehälter die gewünschte Vorspannung aufweist, wobei die Vorspannung den zu erwartenden Innendruck bei Benutzung des Fertigteilbehälters übersteigt.

## Claims

1. Prefabricated-part container at least partially consisting of precast-concrete wall elements standing vertically on a foundation plate (1) that are formed between vertical joints (7), wherein each vertical precast-concrete wall element comprises at least two horizontally arranged cladding tubes (5), the ends of which are opposite the ends of the cladding tubes (5) of the other precast-concrete wall elements, and wherein the cladding tubes (5) accommodate tension strands (6) via which the prefabricated-part container is prestressed,
**characterized in that**
a preferably even number of precast-concrete wall elements standing vertically on the foundation plate (1) is provided, wherein half of the vertical precast-concrete wall elements are only half the height (2) of the second half of the vertical precast-concrete wall elements,
that, on each of the precast-concrete wall elements standing vertically on the foundation plate (1), at least one other precast-concrete wall element stands vertically at full height (3) and/or at half height (2),
that the precast-concrete wall elements (2) at half height comprise at least two vertically spaced, horizontally arranged cladding tubes (4) and the precast-concrete wall elements at full height (3) comprise at least four vertically spaced, horizontally arranged cladding tubes (5),
wherein the at least two or four cladding tubes of adjacent precast-concrete wall elements of a prefabricated-part container are arranged on the same respective planes and respectively enclose circumferential tension strands (6) on each plane.

2. Prefabricated-part container according to Claim 1, **characterized in that**
the tension strands (6) run perpendicular to the respective vertical abutting surface of the precast-concrete wall elements from which they project.

3. Prefabricated-part container according to Claim 1 or 2, **characterized in that**,
on the horizontal planes, on which the at least two or four cladding tubes are arranged, a plurality of cladding tubes (5, 5') can each be provided for tension strands (6).

4. Prefabricated-part container according to any one of the Claims 1 to 3, **characterized in that**,
in the area of the horizontal abutting points (8) between the precast-concrete wall elements, a tongue-and-groove- connection essentially extending across the entire length of the abutting points is provided.

5. Prefabricated-part container according to any one of the Claims 1 to 3, **characterized in that** at least two horizontally spaced bolts arranged within respective recesses of the opposite precast-concrete wall elements are provided in the area of each horizontal abutting points between the precast-concrete wall elements.

6. Prefabricated-part container according to any one of the Claims 1 to 5, **characterized in that** both the vertical and horizontal abutting points are pressed with injection mortar.

7. Prefabricated-part container according to any one of the Claims 1 to 6,
**characterized in that**
the tension strands (6) arranged in the cladding tubes (4, 5) are encased, and the cladding tubes (4, 5) are pressed with injection mortar.

8. Prefabricated-part container according to any one of the Claims 1 to 7, **characterized in that** the prefabricated-part container is round, polygonal or oval.

9. A method for manufacturing prefabricated-part containers according to any one of the Claims 1 to 8, **characterized in that**,
after the creation and setting of a foundation plate (1) on this, a ring of vertical precast-concrete wall elements is arranged, wherein there is an alternation between precast-concrete wall elements at half height (2) and precast-concrete wall elements at full height (3),
that tension strands (6) are drawn into the at least two vertically spaced cladding tubes (4) of the precast-concrete wall elements at half height (2) and the lower cladding tubes (5) of the precast-concrete wall elements at full height (3) communicating with these, and the ends of the tension strands (6) are clamped together so that the vertical precast-concrete wall elements are held by the clamping strands (6), thereby resting against one another,
that, now precast-concrete wall elements at full height (3) are inserted into the gaps between the precast-concrete wall elements at full height (3) and secured by tension strands (6),
that this process of inserting precast-concrete wall elements at full height (3) into the gaps that increasingly form is repeated until the desired height of the prefabricated-part container is reached, that, when the desired height of the prefabricated-part container is reached, precast-concrete wall elements at half height (2) are inserted into the existing gaps between the precast-concrete wall elements at full height (3) and these, in turn, are secured by tension strands (6),
that, subsequently, both the vertical and horizontal joints and the cladding tubes (4, 5) are filled with injection mortar,
and that, after setting the injection mortar, the tension strands (6) are clamped in such a way that the prefabricated-part container has the desired pretension, wherein the pretension exceeds the expected internal pressure when using the prefabricated-part container.

## Revendications

1. Conteneur de pièces finies, qui est constitué au moins en partie d'éléments de paroi en béton préfabriqué placés debout sur une dalle de fondation (1), formant entre eux des joints verticaux (7), chaque élément de paroi en béton préfabriqué placé debout comportant au moins deux tubes de gainage (5) placés à l'horizontale, dont les extrémités se trouvent au vis-à-vis des extrémités des tubes de gainage (5) des autres éléments de paroi en béton préfabriqué et les tubes de gainage (5) recevant des cordons tenseurs (6) par l'intermédiaire desquels le conteneur de pièces finies est placé sous précontrainte,
**caractérisé**
**en ce qu'**il est prévu un nombre de préférence pair d'éléments de paroi en béton préfabriqué placés debout sur la dalle de fondation (1), une moitié des éléments de paroi en béton préfabriqué ne présentant que la demi-hauteur (2) de la seconde moitié des éléments de paroi en béton préfabriqué placés debout,
**en ce que** sur chacun des éléments de paroi en béton préfabriqué placés debout sur la dalle de fondation (1) es placé debout au moins un autre élément de paroi en béton préfabriqué de hauteur totale (3) et / ou de demi-hauteur (2),
**en ce que** les éléments de paroi en béton préfabriqué de demi-hauteur (2) comportent au moins deux tubes de gainage (4) placés à l'horizontale, écartés à la verticale et les éléments de paroi en béton préfabriqué de hauteur totale (3) comportent au moins quatre tubes de gainage (5) placés à l'horizontale, écartés à la verticale,
les au moins deux ou quatre tubes de gainage d'éléments de paroi en béton préfabriqué voisins d'un conteneur de pièces finies étant placés chaque fois dans des plans identiques et dans chaque plan, entourant chaque fois des cordons tenseurs (6) périphériques.

2. Conteneur de pièces finies selon la revendication 1, **caractérisé**
**en ce que** les cordons tenseurs (6) s'écoulent à angle droit par rapport à la surface de joint verticale respective des éléments de paroi en béton préfabriqué, hors desquels ils saillissent.

3. Conteneur de pièces finies selon la revendication 1 ou 2,
**caractérisé**
**en ce que** dans les plans horizontaux, dans lesquels sont placés les au moins deux ou quatre tubes de gainage peuvent être prévus chaque fois plusieurs tubes de gainage (5, 5') recevant des cordons tenseurs (6) .

4. Conteneur de pièces finies selon l'une quelconque des revendications 1 à 3,
**caractérisé**
**en ce que** dans la zone des jointures (8), entre les éléments de paroi en béton préfabriqué, il est prévu un assemblage par rainure et languette qui s'étend sensiblement sur toute la longueur des jointures.

5. Conteneur de pièces finies selon l'une quelconque des revendications 1 à 3,
**caractérisé**
**en ce que** dans la zone de chaque jointure horizontale, entre les éléments de paroi en béton préfabriqué sont prévus au moins deux boulons écartés à l'horizontale, placés dans des évidements respectifs des éléments de paroi en béton préfabriqué placés en vis-à-vis.

6. Conteneur de pièces finies selon l'une quelconque des revendications 1 à 5,
**caractérisé**
**en ce qu'**aussi bien les jointures verticales qu'horizontales sont comprimées au mortier d'injection.

7. Conteneur de pièces finies selon l'une quelconque des revendications 1 à 6,
**caractérisé**
**en ce que** les cordons tenseurs (6) placés dans les tubes de gainage (4, 5) sont enveloppés, et le tubes de gainage (4, 5) sont comprimés au mortier d'injection.

8. Conteneur de pièces finies selon l'une quelconque des revendications 1 à 7,
**caractérisé**
**en ce que** le conteneur de pièces finies est conçu de forme ronde ou polygonale ou ovale.

9. Procédé, destiné à fabriquer des conteneurs de pièces finies selon l'une quelconque des revendications 1 à 8,
**caractérisé**
**en ce qu'**après la création et la prise d'une dalle de fondation (1), l'on place sur celle-ci un anneau d'éléments de paroi en béton préfabriqué, des éléments de paroi en béton préfabriqué de demi-hauteur (2) et des éléments de paroi en béton préfabriqué de hauteur totale (3) s'alternant,
**en ce que** dans les au moins deux tubes de gainage (4) écartés à la verticale des éléments de paroi en béton préfabriqué de demi-hauteur (2) et dans les tubes de gainage (5) inférieurs communiquant avec ces derniers des éléments de paroi en béton préfabriqué de hauteur totale (3), l'on tire des cordons tenseurs (6) et l'on assemble l'une à l'autre de manière apte au serrage les extrémités des cordons tenseurs (6), de sorte que les éléments de paroi en béton préfabriqué maintenus par les cordons tenseurs (6) se supportent mutuellement,
**en ce que** dans les interstices entre les éléments de paroi en béton préfabriqué de hauteur totale (3), l'on insère à présent des éléments de paroi en béton préfabriqué de hauteur totale (3) et on les bloque par des cordons tenseurs (6),
**en ce que** l'on réitère ce processus de l'insertion des éléments de paroi en béton préfabriqué de hauteur totale (3) dans les interstices créés jusqu'à l'atteinte de la hauteur souhaitée du conteneur de pièces finies,
**en ce qu'**à l'atteinte de la hauteur souhaitée du conteneur de pièces finies, l'on insère dans les interstices présents entre les éléments de paroi en béton préfabriqué de hauteur totale (3) des éléments de paroi en béton préfabriqué de demi-hauteur (2) et on les bloque à leur tour par des cordons tenseurs (6),
**en ce que** dans la suite, l'on remplit de mortier d'injection aussi bien les joints horizontaux que les joints verticaux et les tubes de gainage (4, 5),
et **en ce qu'**après la prise du mortier d'injection, l'on tend les cordons tenseurs (6), de sorte à placer les conteneurs de pièces finies sous la précontrainte souhaitée, la précontrainte étant supérieure à la pression interne attendue lors de l'utilisation du conteneur de pièces finies.
